# EUROPÄISCHE PATENTSCHRIFT

(11) **EP 3 575 035 B1**
(45) Veröffentlichungstag und Bekanntmachung des Hinweises auf die Patenterteilung: **11.05.2022**
(21) Anmeldenummer: 18174681.9
(22) Anmeldetag: 29.05.2018
(51) Int. Cl.: B25B 5/06, B25B 5/16, B25B 5/12

(54) **PNEUMATISCH BETREIBBARES ARBEITSGERÄT**
PNEUMATIC WORKING TOOL
OUTIL PNEUMATIQUE

(43) Veröffentlichungstag der Anmeldung: 04.12.2019
(73) Patentinhaber: UNIVER S.p.A., 20128 Milano (IT)
(72) Erfinder: Carbone, Stefano, 24050 Lurano (Bergamo) (IT)
(74) Vertreter: Franke, Markus

(56) Entgegenhaltungen:
- EP-A1- 2 548 700
- EP-A1- 2 752 271
- EP-A2- 1 524 081
- DE-A1-102009 054 153
- DE-B3-102013 001 004
- DE-U1-202004 019 495

## Beschreibung

Die Erfindung betrifft ein pneumatisch betreibbares Arbeitsgerät, insbesondere zur Verwendung im Karosseriebau der Kraftfahrzeug-Industrie, mit einem insbesondere doppelt wirkenden Zylinder, der ein Zylindergehäuse, einen in diesem verschieblichen Kolben und eine mit diesem verbundene, linear verschiebliche und aus dem Zylindergehäuse herausgeführte Kolbenstange zum Betätigen eines Arms, insbesondere Spannarms oder Schwenkarms, des Arbeitsgeräts aufweist, wobei der außerhalb des Zylindergehäuses angeordnete Bereich der Kolbenstange innerhalb eines Kopfgehäuses des Arbeitsgeräts angeordnet ist und die Kolbenstange innerhalb des Kopfgehäuses mindestens ein Schaltelement aufnimmt, sowie mit einer mit dem Kopfgehäuse verbundenen Einrichtung zum Erfassen und Abfragen mindestens einer Stellung des Schaltelements, wobei das Kopfgehäuse zwei miteinander verbundene Gehäuseteile aufweist und in einem Trennbereich der beiden Gehäuseteile die Einrichtung angeordnet ist.

Derartige Arbeitsgeräte, bei denen die Kolbenstange über einen Kniehebel auf den Arm, insbesondere Spannarm oder Schwenkarm, des Arbeitsgeräts einwirkt, werden üblicherweise als Kniehebelspannvorrichtung oder Kniehebelschwenkvorrichtung bezeichnet.

Bei einem Arbeitsgerät mit Spannarm kommt diesem in aller Regel die Aufgabe zu, ein Werkstück bzw. einen Gegenstand zu spannen. In der einen Endstellung des verschieblichen Kolbens nimmt der Spannarm seine Spannstellung ein, während in der anderen Endstellung des Kolbens der Spannarm sich in der geöffneten Stellung befindet. Die Kolbenstange kann in ihrer Länge einstellbar sein, sodass unterschiedliche Öffnungswinkel des Spannarms mittels des Arbeitsgeräts darstellbar sind. In diesem Fall wird mittels der Einrichtung zum Erfassen und Abfragen einerseits dieselbe Stellung des Schaltelements in der Spannstellung des Spannarms und eine in Abhängigkeit von der gewählten Länge der Kolbenstange variable Stellung dieses Schaltelements oder eines anderen Schaltelements mittels der Einrichtung abgefragt.

Arbeitsgeräte, die einen Schwenkarm aufweisen, dienen dem Zweck, einen mit dem Schwenkarm verbundenen bzw. an diesem befestigten Gegenstand bzw. Werkstück um einen definierten Winkel zu schwenken. Solche Arbeitsgeräte können gleichfalls als Kniehebelschwenkvorrichtung ausgebildet sein, womit die Kolbenstange über einen Kniehebel auf den Schwenkarm einwirkt. In der einen Endstellung des Kniehebels, in dem Kniehebelabschnitte im Wesentlichen einen rechten Winkel zueinander bilden, befindet sich der Gegenstand bzw. das Werkstück in einer Endstellung. In der entgegengesetzten Endstellung des Kolbens ist der Gegenstand bzw. das Werkstück aus dieser Endstellung heraus geschwenkt. Somit ist es in aller Regel nicht erforderlich, den Schwenkwinkel des Schwenkarms verstellen zu können, womit nur zwei Endstellungen erforderlich sind. Für pneumatisch betriebene Arbeitsgeräte sind unterschiedliche Ausbildungen und Anordnungen von Einrichtungen zum Erfassen und Abfragen mindestens einer Stellung des Schaltelements vorgeschlagen worden.

Aus der EP 1 878 539 A1 ist es bei einem Arbeitsgerät bekannt, eine Einrichtung zum Erfassen und Abfragen mindestens einer Stellung eines Schaltelements, vorliegend einer Vielzahl von Stellungen des Schaltelements, als eine Komponente auszubilden. Diese wird insgesamt in eine Ausnehmung zwischen zwei Gehäuseteilen eines Kopfgehäuses eingeschoben und von außen mit dem Kopfgehäuse verschraubt. Diese Ausbildung der Einrichtung bedingt eine aufwendige Montage, weil die Einrichtung in Längserstreckung des Arbeitsgeräts eingesetzt wird und zuvor ein Zylindergehäuse des Arbeitsgeräts zu demontieren ist, weil die Einrichtung von dem Bereich des Zylindergehäuses ausgehend in das Kopfgehäuse einzuschieben ist. Der einteilige Aufbau der Einrichtung ist ferner nur unzureichend bzw. nicht für unterschiedliche Baureihen von Arbeitsgeräten geeignet.

Ein Arbeitsgerät der eingangs genannten Art ist aus der EP 2 548 700 A1 bekannt. Bei diesem ist die Einrichtung zum Erfassen und Abfragen mindestens einer Stellung des Schaltelements zweiteilig ausgebildet. Die Einrichtung weist ein innerhalb des Kopfgehäuses angeordnetes mechanisches Bauteil auf, das unter Einwirkung des kolbenstangenseitigen Schaltelements verschieblich ist. Entsprechend der Verschiebestellung des Bauteils wirkt dieses mit optischen Sensoren eines außerhalb des Kopfgehäuses angeordneten und mit diesem verschraubten weiteren Teil der Einrichtung zum Erfassen und Abfragen zusammen. Dieses Arbeitsgerät ist im Übrigen durch die Anmelderin umfangreich vertrieben worden und weist zwecks Abfragen der mindestens einen Stellung des Schaltelements mehrere elektrische Anzeigen und einen elektrischen Anschluss für ein elektrisches Gerät auf. Somit lässt bzw. lassen sich unmittelbar am Arbeitsgerät und/oder dem externen Gerät zumindest eine oder beide Endstellungen der Kolbenstange erfassen und darstellen.

Ferner ist aus der DE 10 2009 054153 A1 ein pneumatisch betreibbares Arbeitsgerät in Form einer Spannvorrichtung bekannt, welches die Merkmale des Oberbegriffs des Patentanspruchs 1 aufweist.

Aufgabe der vorliegenden Erfindung ist es, ein Arbeitsgerät, das die Merkmale des Oberbegriffs des Patentanspruchs 1 aufweist, so weiterzubilden, dass im Bereich der Einrichtung zum Erfassen und Abfragen eine wesentliche Vereinfachung bezüglich Bauweise und Montage zu verzeichnen ist und darüber hinaus bezüglich unterschiedlicher Baureihen eine effektive Standardisierung möglich ist.

Gelöst wird die Aufgabe durch ein Arbeitsgerät, das gemäß den Merkmalen des Patentanspruchs 1 ausgebildet ist.

Bei dem Arbeitsgerät ist vorgesehen, dass die Einrichtung zum Erfassen und Abfragen eine erste Komponente zum Erfassen der mindestens einen Stellung des Schaltelements und eine zweite separate Komponente zum Abfragen der mindestens einen Stellung des Schaltelements aufweist, wobei die erste Komponente in den beiden Gehäuseteilen zwischen diesen gelagert ist, sowie die erste Komponente auf einer einem Inneren des Kopfgehäuses zugewandten Seite Erfassungsmittel zum Erfassen der mindestens einen Stellung des Schaltelements aufweist und die erste Komponente auf einer einem Äußeren des Kopfgehäuses zugewandten Seite erste elektrische Kontaktmittel, die mit den Erfassungsmitteln zusammenwirken, aufweist, wobei die zweite Komponente im Bereich der dem Äußeren des Kopfgehäuses zugewandten Seite angeordnet und mit dem Kopfgehäuse verbunden ist, sowie die zweite Komponente zweite elektrische Kontaktmittel, die die ersten Kontaktmittel kontaktieren, aufweist und mit den zweiten Kontaktmitteln zusammenwirkende Ausgabemittel aufweist, wobei die Ausgabemittel die mittels der Erfassungsmittel erfasste mindestens eine Stellung des Schaltelements ausgeben.

Bei diesem Arbeitsgerät erfolgt somit eine funktionelle Trennung der Einrichtung zum Erfassen und Abfragen mindestens einer Stellung des Schaltelements in die zwei Komponenten, nämlich erste Komponente und zweite Komponente. Hierbei dient die erste Komponente dem Erfassen mindestens einer Stellung des Schaltelements, hingegen die zweite Komponente dem Abfragen mindestens einer Stellung des Schaltelements. Die beiden Komponenten wirken ausschließlich über die diesem zugeordneten Kontaktmittel zusammen, somit das erste elektrische Kontaktmittel und das zweite elektrische Kontaktmittel. Wegen dieser funktionellen Trennung der Einrichtung zum Erfassen und Abfragen mindestens einer Stellung des Schaltelements kann eine einzige zweite Komponente für die gesamte Produktionspalette unterschiedlicher pneumatisch betreibbarer Arbeitsgeräte Verwendung finden. Dies ermöglicht einen signifikanten Abbau des Lagerbestands und die Reduzierung vorzuhaltender Ersatzteile. Betreffend diese zweite Komponente ist nur dasselbe Ersatzteil zu bevorraten.

Da die zweite Komponente im Bereich der Außenseite des Kopfgehäuses positioniert ist, kann sie einfach am Kopfgehäuse befestigt bzw. bezüglich des Kopfgehäuses demontiert werden.

Auch die Lagerung der ersten Komponente ist besonders einfach und sicher, weil sie in den beiden Gehäuseteilen zwischen diesen gelagert ist. Eine besonders einfache Bauweise ist diesbezüglich gegeben, wenn die erste Komponente in das eine Gehäuseteil eingelegt, insbesondere eingesteckt wird und anschließend die beiden Gehäusesteile zusammengefügt werden, wobei die erste Komponente in das andere Gehäuseteil eingefügt, insbesondere eingesteckt wird. Werden die beiden Gehäuseteile fest miteinander verbunden, insbesondere miteinander verschraubt, sind keine weiteren Befestigungsmittel für die erste Komponente zwecks deren Lagerung in den beiden Gehäuseteilen erforderlich.

Die elektrische Kontaktierung der beiden Komponenten der Einrichtung zum Erfassen und Abfragen mindestens einer Stellung des Schaltelements erfolgt erfindungsgemäß beim Verbinden der zweiten Komponente mit dem Kopfgehäuse bei bereits im Kopfgehäuse gelagerter erster Komponente. Es ist nur erforderlich, die zweite Komponente in deren Befestigungsstellung bezüglich des Kopfgehäuses zu bringen. Hierbei gelangen deren zweite elektrische Kontaktmittel unmittelbar in Kontakt mit den ersten elektrischen Kontaktmitteln der ersten Komponente. Es sind bei dieser Ausbildung somit keine besonderen Maßnahmen zum Verbinden der beiden Kontaktmittel vorzusehen.

Es ist insbesondere vorgesehen, dass das eine Kontaktmittel eine nachgiebige Kontaktfeder und das andere Kontaktmittel eine Kontaktplatte aufweist, wobei die Kontaktfeder die Kontaktplatte kontaktiert. Die Kontaktplatte kann somit starr ausgebildet sein, während die Kontaktfeder nachgiebig ist. Aufgrund der Nachgiebigkeit der Kontaktfeder ist eine Anlage der Kontaktmittel unter Vorspannung und damit eine dauerhaft sichere Kontaktierung gewährleistet.

Die nachgiebige Kontaktfeder ist insbesondere der zweiten Komponente zugeordnet. Die Kontaktfeder stellt somit das zweite elektrische Kontaktmittel dar. Es ist aber durchaus denkbar, wobei dies allerdings baulich aufwendiger ist, eine Anordnung vorzusehen, bei der die nachgiebige Kontaktfeder der ersten Komponente zugeordnet ist, somit das erste elektrische Kontaktmittel darstellt.

Die Erfassungsmittel der ersten Komponente sind vorzugsweise als optische Sensoren ausgebildet. Insbesondere handelt es sich um ein oder mehrere Sensorpaare, wobei das jeweilige Sensorpaar durch einen optischen Sender und einen optischen Empfänger gebildet ist.

Die Erfassungsmittel sind insbesondere dem ersten Kontaktmittel in demjenigen Bereich dieses Kontaktmittels zugeordnet, in dem sich das mit der Kolbenstange verbundene Schaltelement in einer Öffnungsstellung des Arms, insbesondere Spannarms oder Schwenkarms befindet. Es können durchaus weitere Erfassungsmittel vorgesehen sein, die andere Positionen des Arms erfassen, beispielsweise eine Position des Arms, die dessen anderer Endstellung entspricht, insbesondere einer Schließstellung des Spannarms.

Die zweite Komponente weist insbesondere ein Gehäuse auf. Dieses Gehäuse ist insbesondere mit beiden Gehäuseteilen des Kopfgehäuses verbunden, insbesondere mit diesem verschraubt. Vorzugsweise weist das Gehäuse der zweiten Komponente auf einer dem Kopfgehäuse zugewandten Seite die zweiten Kontaktmittel auf und es sind auf einer oder mehreren anderen Seiten die Ausgabemittel angeordnet.

Erfindungsgemäß weisen die Ausgabemittel einen elektrischen Anschluss für ein externes Gerät auf. Insbesondere ist vorgesehen, dass die Ausgabemittel ein oder mehrere elektrische Anzeigen aufweisen. Bei den elektrischen Anzeigen handelt es sich insbesondere um Leuchten, wobei insbesondere eine Leuchte dann aufleuchtet, wenn sich das Schaltelement in einer Position zwischen einem Sensorpaar befindet, das an einer Stelle angeordnet ist, die der Stellung des Schaltelements in der geöffneten Endstellung des Arms, insbesondere Spannarms, entspricht. Befindet sich der Spannarm in einer anderen Stellung, somit das Schaltelement in einer hiervon abweichenden Position, ermittelt dieses Sensorpaar keine Anwesenheit des Schaltelements und es leuchtet dann die andere Leuchte auf, die anzeigt, dass der Arm sich nicht in der Öffnungsstellung bzw. das Schaltelement sich nicht in der mit dieser Öffnungsstellung korrespondierenden Stellung befindet. Eine weitere Leuchte kann beispielsweise anzeigen, ob die elektrische Einrichtung zum Erfassen und Abfragen mindestens einer Stellung des Schaltelements bestromt oder stromlos ist. Der ebenfalls vorgesehene elektrische Anschluss für ein externes Gerät ermöglicht es, diese Information nicht unmittelbar an der zweiten Komponente abzufragen, sondern über eine mit dem elektrischen Anschluss verbundene Leitung zwecks Abfrage einem extern elektrischen Gerät zuzuführen.

Die erste Komponente ist insbesondere derart gestaltet, dass die sie einen leistenförmigen Grundkörper aufweist. Ein solcher lässt sich besonders einfach in den beiden Gehäusehälften zwischen diesen lagern und ist auch unter dem Aspekt des linearen Verfahrweges des Schaltelements funktionell optimal gestaltet. Vorzugsweise ist der Grundkörper derart gestaltet, dass er auf einer Seite die Erfassungsmittel und auf einer dieser Seite abgewandten Seite die ersten Kontaktmittel aufnimmt. Diese Gestaltung ist funktional besonders vorteilhaft, weil die Erfassungsmittel unmittelbar dem Bewegungsweg des Schaltelements zugeordnet sind und die ersten Kontaktmittel, von der Außenseite des Kopfgehäuses besonders gut zugänglich, unmittelbar den zweiten Kontaktmitteln zugeordnet ist.

Besonders vorteilhaft ist es, wenn der Grundkörper auf abgewandten Seiten Vorsprünge oder Rücksprünge aufweist, die in komplementär gestaltete Rücksprünge oder Vorsprünge der Gehäuseteile eingreifen. Aufgrund dieser Gestaltung kann eine besonders einfache Anordnung und Verbindung des Grundkörpers und damit der ersten Komponente im Kopfgehäuse geschaffen werden, indem eine Formschlussanordnung zwischen Grundkörper und den Gehäuseteilen bewerkstelligt wird.

Insbesondere ist vorgesehen, dass der Grundkörper auf abgewandten Seiten Vorsprünge, insbesondere kegelstumpfförmige Vorsprünge aufweist, die bei miteinander verbundenen Gehäuseteilen in Vertiefungen, insbesondere kegelstumpfförmige Vertiefungen der Gehäuseteile eingesetzt sind, insbesondere spielfrei eingesetzt sind. Demzufolge sind keine eigenständigen Befestigungsmittel zum Befestigen des Grundkörpers und damit der ersten Komponente am Kopfgehäuse erforderlich. Vielmehr wird der Grundkörper in das eine Gehäuseteil des Kopfgehäuses eingesteckt und dann das andere Gehäuseteil auf den Grundkörper aufgesteckt, wobei die beiden Gehäuseteile dann aneinanderliegen und es nur erforderlich ist, die beiden Gehäuseteile miteinander zu verschrauben.

Besonders zweckmäßig ist es, wenn das Kopfgehäuse im Trennbereich der beiden Gehäuseteile einen Durchgang aufweist, wobei im Bereich des Durchgangs die ersten Kontaktmittel angeordnet sind. Demzufolge ist eine besonders einfache Kontaktierung der ersten Kontaktmittel mit den zweiten Kontaktmitteln möglich, wenn die zweite Komponente an die erste Komponente angelegt und mit dieser verbunden wird.

Weitere Merkmale der Erfindung sind in den Unteransprüchen, der Beschreibung der Figuren und den Figuren selbst dargestellt, wobei bemerkt wird, dass alle Einzelmerkmale und alle Kombinationen von Einzelmerkmalen erfindungswesentlich sind.

In den Figuren ist die Erfindung anhand zweiter Ausführungsbeispiele dargestellt, ohne hierauf beschränkt zu sein.

Es zeigt:
- Fig. 1: eine erste Ausführungsform eines pneumatisch betreibbaren Arbeitsgeräts, veranschaulicht in einer räumlichen Darstellung,
- Fig. 2: das Arbeitsgerät gemäß Fig. 1, bei demontierter zweiter Komponente,
- Fig. 3: eine vergrößerte Darstellung des in Fig. 2 umrandeten Teilbereichs des Kopfgehäuses mit der dort befindlichen ersten Komponente der Einrichtung zum Erfassen und Abfragen mindestens einer Stellung des Schaltelements,
- Fig. 4: eine räumliche Ansicht des Arbeitsgeräts von einer anderen Seite, bei demontiertem einem Gehäuseteil des Kopfgehäuses,
- Fig. 5: eine Detaildarstellung des in Fig. 4 umrandeten Bereichs der ersten Komponente der Einrichtung zum Erfassen und Abfragen mindestens einer Stellung des Schaltelements,
- Fig. 6: einen Längsschnitt durch das Kopfgehäuse im Bereich der ersten Komponente,
- Fig. 7: eine räumliche Ansicht des Arbeitsgeräts, bei nicht veranschaulichtem vorderen Gehäuseteil des Kopfgehäuses in einer Explosionsdarstellung bezüglich der zugeordneten ersten Komponente, veranschaulicht für eine gegenüber der Darstellung in Fig. 4 alternativen Stellung von Kolbenstange und Schaltelement,
- Fig. 8: bezüglich des in Fig. 7 umrandeten Teilbereichs eine vergrößerte Darstellung der zweiten Komponente im Bereich deren Kontaktmittel,
- Fig. 9: eine Seitenansicht des Arbeitsgeräts, bei abgenommenem vorderem Gehäuseteil des Kopfgehäuses, veranschaulicht in einer Stellung der Kolbenstange gemäß Fig. 7,
- Fig. 10: in einer räumlichen Ansicht die erste Komponente,
- Fig. 11: bezüglich des umrandeten Bereichs gemäß Fig. 10 eine vergrößerte Darstellung des Teilbereichs des unteren Endes der ersten Komponente,
- Fig. 12: die erste Komponente in einer gegenüber der Blickrichtung gemäß Fig. 10 entgegengesetzten Blickrichtung gesehen,
- Fig. 13: die zweite Komponente in einer räumlichen Ansicht,
- Fig. 14: den in Fig. 13 gekennzeichneten Teilbereich in einer vergrößerten Darstellung,
- Fig. 15: einen Schnitt durch die zweiten elektrischen Kontaktmittel, die als nachgiebige Kontaktfedern ausgebildet sind, veranschaulicht in einer entspannten Position der Kontaktfeder und einer eingeschwenkten Kontakt-position der Kontaktfeder,
- Fig. 16: eine Ansicht XVI gemäß Fig. 15,
- Fig. 17: die Einrichtung zum Erfassen und Abfragen mindestens einer Stellung des Schaltelements, somit die beiden Komponenten, veranschaulicht in einem Mittellängsschnitt,
- Fig. 18: betreffend den markierten Bereich in Fig. 17 eine vergrößerte Darstellung dieses Teilbereichs,
- Fig. 19: die Einrichtung zum Erfassen und Abfragen mindestens einer Stellung des Schaltelements bei einem gemäß einem zweiten Ausführungsbeispiel ausgebildeten Arbeitsgerät, veranschaulicht in einer Explosionsdarstellung, wobei die ersten Kontaktmittel als Kontaktfedern und die zweiten Kontaktmittel als Kontaktplatte ausgebildet sind,
- Fig. 20: die Anordnung gemäß Fig. 19, gesehen in einer entgegengesetzten Blickrichtung.

### Figurenbeschreibung

Ein pneumatisch betriebenes Arbeitsgerät 1 dient insbesondere der Verwendung im Karosseriebau der Kraftfahrzeug-Industrie. Das Arbeitsgerät 1 weist einen doppelt wirkenden Zylinder 2 auf. Dieser weist ein Zylindergehäuse 3, einen in diesem verschieblichen, nicht gezeigten Kolben und eine mit dem Kolben verbundene, linear verschiebliche und aus dem Zylindergehäuse 3 herausgeführte Kolbenstange 4 zum Betätigen eines nicht veranschaulichten Arms des Arbeitsgeräts 1 auf. Der außerhalb des Zylindergehäuses 3 angeordnete Bereich der Kolbenstange 4 ist innerhalb eines Kopfgehäuses 5 des Arbeitsgeräts 1 angeordnet. Im Bereich ihres dem Kolben abgewandten Endes ist die Kolbenstange 4 gelenkig mit einem Kniehebel 6 verbunden, dessen anderes Ende drehfest mit einer Ausgangswelle 7 verbunden ist. Diese ist im Bereich abgewandter Enden in zwei das Kopfgehäuse 5 bildenden Gehäuseteilen 8 und 9 schwenkbar gelagert, wobei diese Enden der Ausgangswelle 7 aus dem Kopfgehäuse 5 herausragen und dort ein mehreckiges Profil aufweisen. In diesem Bereich ist der Arm, vorliegend Spannarm oder Schwenkarm, drehfest und axial festgelegt in der Ausgangswelle 7 gelagert. Die beiden Gehäuseteile 8, 9 weisen in einander zugewandten Bereichen flächige Aufnahmen 10 auf, im Bereich derer das Arbeitsgerät 1 insbesondere an einem Roboterarm gelagert wird. Im Bereich der Aufnahmen 10 angeordnete Gewindebohrungen 11 dienen dem Verschrauben des Arbeitsgeräts 1 mit dem Roboterarm.

Die Kolbenstange 4 nimmt innerhalb des Kopfgehäuses 5 ein Schaltelement 12 auf. Dieses wird entsprechend der Ein- und Ausfahrbewegung der Kolbenstange 4 linear bewegt. Das Schaltelement 12 ist als sich senkrecht zur Längsachse der Kolbenstange 4 erstreckende, von der Kolbenstange 4 in Richtung der Aufnahmen 4 orientierte Fahne ausgebildet.

Das Arbeitsgerät 1 weist eine mit dem Kopfgehäuse 5 verbundene Einrichtung 13 zum Erfassen und Abfragen mindestens einer Stellung des Schaltelements 12, konkret dem Erfassen von zwei Endstellungen des Schaltelements 12 auf. Diese Einrichtung 13 ist in einem Trennbereich der beiden Gehäuseteile 8, 9 angeordnet, somit dort wo das Kopfgehäuse 5 geteilt ist.

Die Einrichtung 13 weist eine erste Komponente 14 zum Erfassen der beiden Endstellungen des Schaltelements 12 und eine zweite, separate Komponente 15 zum Abfragen dieser beiden Stellungen des Schaltelements 12 auf. Hierbei ist die erste Komponente 14 in den beiden Gehäuseteilen 8, 9 zwischen diesen gelagert. Ferner weist die erste Komponente 14 auf einer einem Inneren des Kopfgehäuses 4 zugewandten Seite Erfassungsmittel 16 zum Erfassen der beiden genannten Stellungen des Schaltelements 12 auf. Die erste Komponente 14 weist ferner auf einer einem Äußeren des Kopfgehäuses 5 zugewandten Seite erste elektrische Kontaktmittel 17, die mit den Erfassungsmitteln 16 zusammenwirken, auf. Die zweite Komponente 15 ist im Bereich der dem Äußeren des Kopfgehäuses 5 zugewandten Seite angeordnet und mit dem Kopfgehäuse 5, konkret mit den beiden Gehäuseteilen 8 und 9 verbunden. Die zweite Komponente 15 weist zweite elektrische Kontaktmittel 18, die die ersten Kontaktmittel 17 kontaktieren und mit den zweiten Kontaktmitteln 18 zusammenwirkende Ausgabemittel 19 auf. Die Ausgabemittel 19 geben die mittels der Erfassungsmittel 16 erfassten Stellungen des Schaltelements 12 aus.

Die erste Komponente 14 weist einen leistenförmigen Grundkörper 20 auf. Dieser nimmt auf einer Seite die Erfassungsmittel 16 und auf der dieser Seite abgewandten Seite die ersten Kontaktmittel 17 auf. Der Grundkörper 20 weist auf abgewandten Seiten Vorsprünge 21 auf, wobei jeweils zwei Vorsprünge 21 miteinander fluchten. Die Vorsprünge 21 greifen in komplementär gestaltete Rücksprünge 22 der Gehäuseteile 8 und 9 ein. Konkret greifen zwei auf einer Seite des Grundkörpers 20 angeordnete Vorsprünge 21 in zwei Rücksprünge 22 des einen Gehäuseteils 8 und zwei auf der anderen Seite des Grundkörpers 20 angeordnete Vorsprünge 21 in zwei Rücksprünge 22 des anderen Gehäuseteils 9 ein. Die Vorsprünge 21 bzw. Rücksprünge 22 sind kegelstumpfförmig ausgebildet. Vor dem Montieren des Kopfgehäuses 5, somit dem Zusammenschrauben der Gehäuseteile 8 und 9, wird der Grundkörper 20 mit dessen auf der einen Seite angeordneten beiden Vorsprüngen 21 in die beiden zugeordneten Rücksprünge 22 des Gehäuseteils 8 eingesetzt und dann die beiden Gehäuseteile 8 und 9 aneinandergelegt, wobei die auf der anderen Seite befindlichen Vorsprünge 21 des Grundkörpers 20 in die zugewandten Rücksprünge 22 des anderen Gehäuseteils 9 eingreifen. In diesem Zustand werden die beiden Gehäuseteile 8, 9 miteinander verschraubt.

Die Erfassungsmittel 16 sind als optische Sensoren ausgebildet. Konkret sind zwei Sensorpaare 23, 24 vorgesehen, wobei das jeweilige Sensorpaar durch einen optischen Sender 25 und einen optischen Empfänger 26 gebildet ist. Licht wird vom optischen Sender 25 zum optischen Empfänger 26 geleitet. Unterbricht das verfahrbare Schaltelement 12 den Lichtstrahl, wird dies von der ersten Komponente 14 erfasst und diese Information an die zweite Komponente 15 weitergeleitet.

Das Kopfgehäuse 5 weist im Trennbereich der beiden Gehäuseteile 8, 9 einen Durchgang 27 auf. Im Bereich des Durchgangs 27 sind die ersten Kontaktmittel 17 angeordnet.

Die zweite Komponente 15 weist ein Gehäuse 28 auf. Dieses ist mit den beiden Gehäuseteilen 8, 9 verschraubt. Das Gehäuse 28 nimmt auf der dem Kopfgehäuse 5 zugewandten Seite die zweiten Kontaktmittel 18 auf und es sind auf der dieser Seite abgewandten Seite des Gehäuses 28 die Ausgabemittel 19 angeordnet. Die Ausgabemittel 19 weisen mehrere elektrische Anzeigen, konkret drei elektrische Anzeigen 29 und einen elektrischen Anschluss 30 für ein externes Gerät auf. Bei den drei Anzeigen 29 handelt es sich um solche, die den Zustand "Strom anliegend", "Arm in einer Endstellung" und "Arm in der anderen Endstellung" anzeigen, wobei diese beiden Endstellungen bei einem Spannarm dessen Öffnungs- und Schließstellung bezeichnen und bei einem Schwenkarm dessen beide Schwenkendpositionen bezeichnen. Der elektrische Anschluss 30 kann mit einem externen Gerät verbunden werden, sodass die abgefragten Stellungen des Schaltelements dort zusätzlich angezeigt werden können.

Bei der in den Fig. 1 bis 18 beschriebenen Ausführungsform weisen die ersten Kontaktmittel 17 eine starre Kontaktplatte 31 mit mehreren Kontakten 34 und die zweiten Kontaktmittel 18 nachgiebige Kontaktfedern 32 auf, die die Kontakte 34 der Kontaktplatte 31 unter Federvorspannung kontaktieren, wenn die zweite Komponente 15 mit dem Kopfgehäuse 5 verschraubt ist. Die Befestigung erfolgt mittels zweier Schrauben 33, die das Gehäuse 28 durchsetzen und in die Gehäuseteile 8, 9 eingeschraubt sind.

Das Arbeitsgerät 1 gemäß dem in den Fig. 19 und 20 veranschaulichten zweiten Ausführungsbeispiel unterscheidet sich von dem ersten Ausführungsbeispiel nur dadurch, dass die ersten Kontaktmittel 17 als Kontaktfedern 32 und die zweiten Kontaktmittel 18 als starre Kontaktplatte 31 mit den Kontakten 34 ausgebildet sind. Somit sind dem Grundkörper 20 die Kontaktfedern 32 und dem Gehäuse 28 die Kontakte 34 zugeordnet.

Aus Gründen optimaler Oxidationsbeständigkeit sind die Kontaktflächen von Kontaktfedern 32 und Kontakten 34 vorzugsweise vergoldet.

Durch die Verwendung einer zusätzlichen Dichtung zwischen dem Gehäuse 28 und dem Kopfgehäuse 5 und/oder einer zusätzlichen Dichtung zwischen den beiden Komponenten 14 und 15 lässt sich bei dem Arbeitsgerät 1 die Schutzklasse IP 65 darstellen.

### Bezugszeichenliste

- 1: Arbeitsgerät
- 2: Zylinder
- 3: Zylindergehäuse
- 4: Kolbenstange
- 5: Kopfgehäuse
- 6: Kniehebel
- 7: Ausgangswelle
- 8: Gehäuseteil
- 9: Gehäuseteil
- 10: Aufnahme
- 11: Gewindebohrung
- 12: Schaltelement
- 13: Einrichtung
- 14: erste Komponente
- 15: zweite Komponente
- 16: Erfassungsmittel
- 17: erstes Kontaktmittel
- 18: zweites Kontaktmittel
- 19: Ausgabemittel
- 20: Grundkörper
- 21: Vorsprung
- 22: Rücksprung
- 23: Sensorpaar
- 24: Sensorpaar
- 25: optischer Sender
- 26: optischer Empfänger
- 27: Durchgang
- 28: Gehäuse
- 29: elektrische Anzeige
- 30: elektrischer Anschluss
- 31: Kontaktplatte
- 32: Kontaktfeder
- 33: Schraube
- 34: Kontakt

## Patentansprüche

1. Pneumatisch betreibbares Arbeitsgerät (1), insbesondere zur Verwendung im Karosseriebau der Kraftfahrzeug-Industrie, mit einem insbesondere doppelt wirkenden Zylinder (2), der ein Zylindergehäuse (3), einen in diesem verschieblichen Kolben und eine mit diesem verbundene, linear verschiebliche und aus dem Zylindergehäuse (3) herausgeführte Kolbenstange (4) zum Betätigen eines Arms, insbesondere Spannarms oder Schwenkarms des Arbeitsgeräts aufweist, wobei der außerhalb des Zylindergehäuses (3) angeordnete Bereich der Kolbenstange (4) innerhalb eines Kopfgehäuses (5) des Arbeitsgeräts (1) angeordnet ist und die Kolbenstange (4) innerhalb des Kopfgehäuses (5) mindestens ein Schaltelement (12) aufnimmt, sowie mit einer mit dem Kopfgehäuse (5) verbundenen Einrichtung (13) zum Erfassen und Abfragen mindestens einer Stellung des Schaltelements (12), wobei das Kopfgehäuse (5) zwei miteinander verbundene Gehäuseteile (8, 9) aufweist und in einem Trennbereich der beiden Gehäuseteile (8, 9) die Einrichtung (13) angeordnet ist, wobei die Einrichtung (13) zum Erfassen und Abfragen eine erste Komponente (14) zum Erfassen der mindestens einen Stellung des Schaltelements (12) und eine zweite separate Komponente (15) zum Abfragen der mindestens einen Stellung des Schaltelements (12) aufweist, wobei die erste Komponente (14) in den beiden Gehäuseteilen (8, 9) zwischen diesen gelagert ist, sowie die erste Komponente (14) auf einer einem Inneren des Kopfgehäuses (5) zugewandten Seite Erfassungsmittel (16) zum Erfassen der mindestens einen Stellung des Schaltelements (12) aufweist und die erste Komponente (14) auf einer einem Äußeren des Kopfgehäuses (5) zugewandten Seite erste elektrische Kontaktmittel (17), die mit den Erfassungsmitteln (16) zusammenwirken, aufweist, wobei die zweite Komponente (15) im Bereich der dem Äußeren des Kopfgehäuses (5) zugewandten Seite angeordnet und mit dem Kopfgehäuse (5) verbunden ist, sowie die zweite Komponente (15) zweite elektrische Kontaktmittel (18), die die ersten Kontaktmittel (17) kontaktieren, aufweist und mit den zweiten Kontaktmitteln (18) zusammenwirkende Ausgabemittel (19) aufweist, wobei die Ausgabemittel (19) die mittels der Erfassungsmittel (16) erfasste mindestens eine Stellung des Schaltelements (12) ausgeben, wobei die Ausgabemittel (19) einen elektrischen Anschluss (30) für ein externes Gerät aufweisen, **dadurch gekennzeichnet, dass** die elektrische Kontaktierung der beiden Komponenten (14, 15) der Einrichtung (13) zum Erfassen und Abfragen mindestens einer Stellung des Schaltelements (12) beim Verbinden der zweiten Komponente (15) mit dem Kopfgehäuse (5) bei bereits im Kopfgehäuse (5) gelagerter erster Komponente (14) erfolgt.

2. Arbeitsgerät nach Anspruch 1, **dadurch gekennzeichnet, dass** die erste Komponente (14) einen leistenförmigen Grundkörper (20) aufweist.

3. Arbeitsgerät nach Anspruch 2, **dadurch gekennzeichnet, dass** der Grundkörper (20) auf einer Seite die Erfassungsmittel (16) und auf einer dieser Seite abgewandten Seite die ersten Kontaktmittel (17) aufnimmt.

4. Arbeitsgerät nach Anspruch 2 oder 3, **dadurch gekennzeichnet, dass** der Grundkörper (20) auf abgewandten Seiten Vorsprünge (21) oder Rücksprünge aufweist, die in komplementär gestaltete Rücksprünge (22) oder Vorsprünge der Gehäuseteile (8, 9) eingreifen.

5. Arbeitsgerät nach Anspruch 4, **dadurch gekennzeichnet, dass** der Grundkörper (20) auf abgewandten Seiten Vorsprünge (21), insbesondere kegelstumpfförmige Vorsprünge (21) aufweist, die bei miteinander verbundenen Gehäuseteilen (8, 9) in Vertiefungen (22), insbesondere kegelstumpfförmige Vertiefungen (22) der Gehäuseteile (8, 9) eingesetzt sind, insbesondere spielfrei eingesetzt sind.

6. Arbeitsgerät nach einem der Ansprüche 1 bis 5, **dadurch gekennzeichnet, dass** die Erfassungsmittel (16) als optische Sensoren ausgebildet sind.

7. Arbeitsgerät nach Anspruch 6, **dadurch gekennzeichnet, dass** ein oder mehrere Sensorpaare (23, 24) vorgesehen sind, wobei das jeweilige Sensorpaar (23 bzw. 24) durch einen optischen Sender (25) und einen optischen Empfänger (26) gebildet ist.

8. Arbeitsgerät nach einem der Ansprüche 1 bis 7, **dadurch gekennzeichnet, dass** das Kopfgehäuse (5) im Trennbereich der beiden Gehäuseteile (8, 9) einen Durchgang (27) aufweist, wobei im Bereich des Durchgangs (27) die ersten Kontaktmittel (17) angeordnet sind.

9. Arbeitsgerät nach einem der Ansprüche 1 bis 8, **dadurch gekennzeichnet, dass** die zweite Komponente (15) ein Gehäuse (28) aufweist.

10. Arbeitsgerät nach Anspruch 9, **dadurch gekennzeichnet, dass** die zweite Komponente (15), insbesondere das Gehäuse (28), mit beiden Gehäuseteilen (8, 9) verbunden, insbesondere mit diesen verschraubt ist.

11. Arbeitsgerät nach Anspruch 9 oder 10, **dadurch gekennzeichnet, dass** das Gehäuse (28) auf einer dem Kopfgehäuse (5) zugewandten Seite die zweiten Kontaktmittel (18) aufnimmt und auf einer oder mehreren anderen Seiten die Ausgabemittel (19) angeordnet sind.

12. Arbeitsgerät nach einem der Ansprüche 1 bis 11, **dadurch gekennzeichnet, dass** die Ausgabemittel (19) ein oder mehrere elektrische Anzeigen (29).

13. Arbeitsgerät nach einem der Ansprüche 1 bis 12, **dadurch gekennzeichnet, dass** mittels der Ausgabemittel (19) ein erster oder zweiter Zustand des Arms, insbesondere zwei Endstellungen des Arms, anzeigbar sind, insbesondere zusätzlich anzeigbar ist, ob die Einrichtung (13) zum Erfassen und Abfragen bestromt ist.

14. Arbeitsgerät nach einem der Ansprüche 1 bis 13, **dadurch gekennzeichnet, dass** das eine Kontaktmittel (17 bzw. 18) mindestens eine nachgiebige Kontaktfeder (32) und das andere Kontaktmittel (18 bzw. 17) eine Kontaktplatte, die mit mindestens einem Kontakt versehen ist, aufweist, wobei die jeweilige Kontaktfeder (32) einen Kontakt der Kontaktplatte (31) kontaktiert.

## Claims

1. Pneumatically operable work apparatus (1), in particular for use in body construction in the automotive industry, having an in particular double-acting cylinder (2) which has a cylinder housing (3), a piston that is displaceable in the latter, and a linearly displaceable piston rod (4), which is connected to the piston and passes out of the cylinder housing (3), for actuating an arm, in particular a clamping arm or pivoting arm of the work apparatus, wherein that region of the piston rod (4) that is arranged outside the piston housing (3) is arranged within a head housing (5) of the work apparatus (1) and the piston rod (4) within the head housing (5) holds at least one switching element (12), and having a device (13), connected to the head housing (5), for sensing and scanning at least one position of the switching element (12), wherein the head housing (5) has two housing parts (8, 9) that are connected together and the device (13) is arranged in a separating region of the two housing parts (8, 9), wherein the device (13) for sensing and scanning has a first component (14) for sensing the at least one position of the switching element (12) and a second, separate component (15) for scanning the at least one position of the switching element (12), wherein the first component (14) is mounted in and between the two housing parts (8, 9), and the first component (14) has, on a side facing an interior of the head housing (5), sensing means (16) for sensing the at least one position of the switching element (12) and the first component (14) has, on a side facing an exterior of the head housing (5), first electrical contact means (17) which cooperate with the sensing means (16), wherein the second component (15) is arranged in the region of the side facing the exterior of the head housing (5) and is connected to the head housing (5), and the second component (15) has second electrical contact means (18) which make contact with the first contact means (17) and has output means (19) cooperating with the second contact means (18), wherein the output means (19) output the at least one position of the switching element (12) sensed by means of the sensing means (16), wherein the output means (19) have an electrical connection (30) for an external device, **characterized in that** the two components (14, 15) of the device (13) for sensing and scanning at least one position of the switching element (12) make electrical contact when the second component (15) is connected to the head housing (5) with the first component (14) already mounted in the head housing (5).

2. Work apparatus according to Claim 1, **characterized in that** the first component (14) has a bar-shaped main body (20).

3. Work apparatus according to Claim 2, **characterized in that** the main body (20) holds the sensing means (16) on one side and the first contact means (17) on a side facing away from this side.

4. Work apparatus according to Claim 2 or 3, **characterized in that** the main body (20) has protrusions (21) or recesses on sides that face away from one another, said protrusions (21) or recesses engaging in complementary recesses (22) or protrusions on the housing parts (8, 9).

5. Work apparatus according to Claim 4, **characterized in that** the main body (20) has protrusions (21), in particular frustoconical protrusions (21), on sides that face away from one another, said protrusions (21), when the housing parts (8, 9) are connected together, being in a state inserted, in particular without play, into indentations (22), in particular frustoconical indentations (22) in the housing parts (8, 9) .

6. Work apparatus according to one of Claims 1 to 5, **characterized in that** the sensing means (16) are in the form of optical sensors.

7. Work apparatus according to Claim 6, **characterized in that** one or more sensor pairs (23, 24) are provided, wherein each respective sensor pair (23 or 24) is formed by an optical transmitter (25) and an optical receiver (26).

8. Work apparatus according to one of Claims 1 to 7, **characterized in that** the head housing (5) has a passage (27) in the separating region of the two housing parts (8, 9), wherein the first contact means (17) are arranged in the region of the passage (27) .

9. Work apparatus according to one of Claims 1 to 8, **characterized in that** the second component (15) has a housing (28).

10. Work apparatus according to Claim 9, **characterized in that** the second component (15), in particular the housing (28), is connected, in particular screwed, to the two housing parts (8, 9).

11. Work apparatus according to Claim 9 or 10, **characterized in that** the housing (28) holds the second contact means (18) on a side facing the head housing (5) and the output means (19) are arranged on one or more other sides.

12. Work apparatus according to one of Claims 1 to 11, **characterized in that** the output means (19) one or more electrical indicators (29).

13. Work apparatus according to one of Claims 1 to 12, **characterized in that**, by means of the output means (19), a first or second state of the arm, in particular two end positions of the arm, is/are able to be indicated, and in particular it is additionally possible to indicate whether the device (13) for sensing and scanning is energized.

14. Work apparatus according to one of Claims 1 to 13, **characterized in that** one contact means (17 or 18) has at least one resilient contact spring (32) and the other contact means (18 or 17) has a contact plate which is provided with at least one contact, wherein each respective contact spring (32) makes contact with a contact of the contact plate (31).

## Revendications

1. Appareil de travail (1) à commande pneumatique, notamment pour l'utilisation dans la construction de carrosseries de l'industrie automobile, comprenant un cylindre (2), notamment à double effet, qui présente un boîtier de cylindre (3), un piston mobile dans celui-ci et une tige de piston (4) reliée à celui-ci, mobile linéairement et sortant du boîtier de cylindre (3), pour actionner un bras, notamment un bras de serrage ou un bras pivotant de l'appareil de travail, la zone de la tige de piston (4) agencée à l'extérieur du boîtier de cylindre (3) étant agencée à l'intérieur d'un boîtier de tête (5) de l'appareil de travail (1) et la tige de piston (4) recevant à l'intérieur du boîtier de tête (5) au moins un élément de commutation (12), ainsi que comprenant un dispositif (13) relié au boîtier de tête (5) pour détecter et extraire au moins une position de l'élément de commutation (12), le boîtier de tête (5) présentant deux parties de boîtier (8, 9) reliées entre elles et le dispositif (13) étant agencé dans une zone de séparation des deux parties de boîtier (8, 9), le dispositif (13) pour détecter et extraire comprenant un premier composant (14) pour détecter l'au moins une position de l'élément de commutation (12) et un deuxième composant séparé (15) pour extraire l'au moins une position de l'élément de commutation (12), le premier composant (14) étant monté dans les deux parties de boîtier (8, 9) entre celles-ci, et le premier composant (14) présentant, sur un côté tourné vers l'intérieur du boîtier de tête (5), des moyens de détection (16) pour détecter l'au moins une position de l'élément de commutation (12) et le premier composant (14) présentant, sur un côté tourné vers l'extérieur du boîtier de tête (5), des premiers moyens de contact électrique (17), qui coopèrent avec les moyens de détection (16), le deuxième composant (15) étant agencé dans la zone du côté tourné vers l'extérieur du boîtier de tête (5) et étant relié au boîtier de tête (5), et le deuxième composant (15) présentant des deuxièmes moyens de contact électriques (18), qui sont en contact avec les premiers moyens de contact (17), et présentant des moyens d'émission (19) coopérant avec les deuxièmes moyens de contact (18), les moyens d'émission (19) émettant l'au moins une position de l'élément de commutation (12) détectée au moyen des moyens de détection (16), les moyens d'émission (19) présentant un raccord électrique (30) pour un appareil externe, **caractérisé en ce que** la mise en contact électrique des deux composants (14, 15) du dispositif (13) pour détecter et extraire au moins une position de l'élément de commutation (12) ayant lieu lors de la liaison du deuxième composant (15) avec le boîtier de tête (5), le premier composant (14) étant déjà monté dans le boîtier de tête (5).

2. Appareil de travail selon la revendication 1, **caractérisé en ce que** le premier composant (14) présente un boîtier de base (20) en forme de barre.

3. Appareil de travail selon la revendication 2, **caractérisé en ce que** le boîtier de base (20) reçoit sur un côté les moyens de détection (16) et sur un côté détourné de ce côté les premiers moyens de contact (17) .

4. Appareil de travail selon la revendication 2 ou 3, **caractérisé en ce que** le boîtier de base (20) présente, sur des côtés opposés, des saillies (21) ou des retraits, qui pénètrent dans des retraits (22) ou des saillies de forme complémentaire des parties de boîtier (8, 9) .

5. Appareil de travail selon la revendication 4, **caractérisé en ce que** le boîtier de base (20) présente, sur des côtés opposés, des saillies (21), notamment des saillies de forme tronconique (21), qui sont insérées, notamment sont insérées sans jeu, dans des creux (22), notamment des creux de forme tronconique (22), des parties de boîtier (8, 9) lorsque les parties de boîtier (8, 9) sont reliées entre elles.

6. Appareil de travail selon l'une quelconque des revendications 1 à 5, **caractérisé en ce que** les moyens de détection (16) sont configurés sous forme de capteurs optiques.

7. Appareil de travail selon la revendication 6, **caractérisé en ce qu'**une ou plusieurs paires de capteurs (23, 24) sont prévues, la paire de capteurs respective (23 ou 24) étant formée par un émetteur optique (25) et un récepteur optique (26).

8. Appareil de travail selon l'une quelconque des revendications 1 à 7, **caractérisé en ce que** le boîtier de tête (5) présente un passage (27) dans la zone de séparation des deux parties de boîtier (8, 9), les premiers moyens de contact (17) étant agencés dans la zone du passage (27).

9. Appareil de travail selon l'une quelconque des revendications 1 à 8, **caractérisé en ce que** le deuxième composant (15) présente un boîtier (28).

10. Appareil de travail selon la revendication 9, **caractérisé en ce que** le deuxième composant (15), notamment le boîtier (28), est relié aux deux parties de boîtier (8, 9), notamment est vissé à celles-ci.

11. Appareil de travail selon la revendication 9 ou 10, **caractérisé en ce que** le boîtier (28) reçoit les deuxièmes moyens de contact (18) sur un côté tourné vers le boîtier de tête (5) et les moyens d'émission (19) sont agencés sur un ou plusieurs autres côtés.

12. Appareil de travail selon l'une quelconque des revendications 1 à 11, **caractérisé en ce que** les moyens d'émission (19) un ou plusieurs indicateurs électriques (29) .

13. Appareil de travail selon l'une quelconque des revendications 1 à 12, **caractérisé en ce que** les moyens d'émission (19) permettent d'indiquer un premier ou un deuxième état du bras, notamment deux positions d'extrémité du bras, notamment d'indiquer en outre si le dispositif (13) pour détecter et extraire est alimenté.

14. Appareil de travail selon l'une quelconque des revendications 1 à 13, **caractérisé en ce que** l'un des moyens de contact (17 ou 18) présente au moins un ressort de contact (32) flexible et l'autre moyen de contact (18 ou 17) une plaque de contact qui est pourvue d'au moins un contact, le ressort de contact (32) respectif étant en contact avec un contact de la plaque de contact (31).
